# EUROPÄISCHE PATENTSCHRIFT

(11) **EP 0 176 610 B1**
(45) Veröffentlichungstag und Bekanntmachung des Hinweises auf die Patenterteilung: **10.08.1988**
(21) Anmeldenummer: 84111680.9
(22) Anmeldetag: 29.09.1984
(51) Int. Cl.: D21F 1/60, D21F 1/46

(54) **Walze für Maschinen der Papierindustrie oder dergleichen**
Roll for machines for the paper industry or the like
Rouleau pour machines dans l'industrie du papier ou similaire

(43) Veröffentlichungstag der Anmeldung: 09.04.1986
(73) Patentinhaber: Hermann Finckh Maschinenfabrik GmbH & Co., D-72793 Pfullingen (DE)
(72) Erfinder: Holz, Emil, D-7412 Eningen (DE)
(74) Vertreter: Hoeger, Stellrecht & Partner

(56) Entgegenhaltungen:
- DE-A- 3 210 320
- FR-A- 2 155 344
- FR-A- 2 399 504
- GB-A- 2 123 862
- GB-A- 2 123 863
- US-A- 2 240 869

## Beschreibung

Die Erfindung betrifft eine Walze für Maschinen der Papierindustrie oder dergleichen, insbesondere eine Blattbildungswalze wie z. B. einen Rundsiebzylinder, eine Formierwalze oder eine Aufgautschwalze, mit einem Tragrohr, auf dem mehrere, mindestens ungefähr in Umfangsrichtung verlaufende und in radialer Richtung hochkantstehende Bänder befestigt sind, wobei in axialer Richtung gerade und gewellte Bandabschnitte aufeinanderfolgen und die geraden Bandabschnitte an Verbindungsstellen durch die gewellten Bandabschnitte miteinander verbunden sind, sowie mit einem den Walzenumgang bildenden Überzugsgewebe, zwischen dem und den Bändern an deren Verbindungsstellen einen Durchfluss in Umfangsrichtung zulassende Durchlässe vorgesehen sind.

Eine derartige Walze, jedoch ohne Tragrohr, ist aus der DE-B-21 48 361 bekannt.

Zur Vermeidung eines schöpfartigen Vorgangs überragen die gewellten Bänder die geraden Bänder in radialer Richtung, sodaß an den Verbindungsstellen zwischen den gewellten Bändern Durchlaßkanäle entstehen (siehe Fig. 3a), welche einen Durchfluss in Umfangsrichtung zulassen. Ohne diese Durchlaßkanäle würden sich an den Verbindungsstellen zwischen den geraden und den gewellten Bandabschnitten spitzwinklige Taschen bilden, in denen wegen des sich auf den Bandaussenkanten abstützenden Überzugsgewebes Papierstoff-Wasser-Ansammlungen entstünden, wenn die sich drehende Walze in die nasse Papierbahn eintaucht. Es hat sich jedoch gezeigt, daß bei der bekannten Walze die erwähnten Durchlaßkanäle noch nicht ausreichen, um nachteilige Wasseransammlungen an den Bandaussenkanten der gewellten Bänder zu verhindern; deshalb ist bei einer Varianten (Fig. 3) der bekannten Walze zwischen den Bändern und dem Überzugsgewebe noch ein grobes Unterlagsgewebe angeordnet. Dieses verteuert aber nicht nur die Walzenherstellung, sondern es bringt noch eine ganze Reihe zusätzlicher Nachteile mit sich: Es verkleinert die freie Durchgangsfläche des Walzenumfangs, vergrössert die Verschmutzungsgefahr für das Überzugsgewebe und beeinträchtigt die Rundlaufgenauigkeit der Walze.

Der Erfindung lag deshalb die Aufgabe zugrunde, die bekannte Walze so zu verbessern, daß bei Lagerung des Überzugsgewebes unmittelbar zumindest auf den gewellten Bandabschnitten, also bei Verzicht auf das bekannte Unterlagsgewebe, nachteilige Wasseransammlungen in den Winkeln zwischen gewellten und geraden Bandabschnitten zu vermeiden, was sich erfindungsgemäß dadurch erreichen lässt, daß man die gewellten Bandabschnitte ungefähr in der Mitte zwischen den Verbindungsstellen an ihrer radial äusseren Kante mit zusätzlichen Ausnehmungen versieht.

Die zusätzlichen Ausnehmungen in den gewellten Bandabschnitten ermöglichen nicht nui einen zusätzlichen Durchfluss in Umfangsrichtung zwischen dem Überzugsgewebe und den dieses stützenden Bandabschnitten, sondern sie verkleinern die Gesamtstützfläche für das Überzugsgewebe und tragen so ebenso wie das Weglassen des Unterlagsgewebes zur Vergrösserung der freien Durchgangsfläche des Walzenumfangs bei, ohne daß dadurch die Güte der Abstützung des Überzugsgewebes beeinträchtigt würde. Bei der erfindungsgemäßen Walze unterliegt das Überzugsgewebe auch einer geringeren Verschmutzungsgefahr, und schliesslich weist die Walze dank des fehlenden Unterlagsgewebes eine bessere Rundlaufgenauigkeit als die geschilderte bekannte Walze auf.

Bei einer bevorzugten Ausführungsform überragen die gewellten Bandabschnitte die geraden Bandabschnitte in radialer Richtung, so daß an den Verbindungsstellen zwischen den gewellten Bandabschnitten und dem Uberzugsgewebe Durchässe freigelassen werden, die einen Durchfluss in Umfangsrichtung zulassen. Bei einer solchen Konstruktion können die geraden Bänder dicker ausgeführt werden, da sich dadurch die wirksame Stützfläche für das Überzugsgewebe nicht vergrössert und infolgedessen die freie Durchgangsfläche des Walzenumfangs nicht vermindert. Dickere gerade Bandabschnitte führen ausserdem zu breiteren Durchlässen für einen Durchfluss in Umfangsrichtung. Bei Walzen für besonders hohe Druckbelastungen empfiehlt es sich jedoch, die gewellten und die geraden Bandabschnitte so anzuordnen, daß sie denselben Aussendurchmesser aufweisen, wobei die gewellten und/oder die geraden Bandabschnitte an den Verbindungsstellen an ihrer radial äusseren Kante mit Ausnehmungen versehen werden, um an den Verbindungsstellen Durchlässe zu schaffen, die einen Durchfluss in Umfangsrichtung zulassen.

Bei einer bevorzugten Ausführungsform der erfindungsgemässen Walze bilden die geraden Bänder geschlossene Ringe, die auf das Tragrohr aufgeschrumpft sind. Es empfiehlt sich dann, die gewellten Bänder in radialem Abstand vom Tragrohr anzuordnen, so daß die geraden Bandabschnitte über die gewellten Bandabschnitte in radialer Richtung nach innen überstehen und auf dem Tragrohr aufsitzen, wobei zur Herbeiführung eines Druckausgleichs. zwischen den einzelnen, zwischen den geraden Bändern liegenden Ringkanälen die geraden Bandabschnitte an ihrer radial inneren Kante mit Ausnehmungen versehen werden.

Weitere Merkmale, Vorteile und Einzelheiten der Erfindung ergeben sich aus den beigefügten Ansprüchen und/oder aus der nachfolgenden Beschreibung sowie der beigefügten zeichnerischen Darstellung zweier bevorzugter Ausführungsformen der erfindungsgemässen Walze; in der Zeichnung zeigen:
Figur 1 eine schaubildliche Darstellung der Walze mit teilweise entferntem Überzugsgewebe;
Figur 2 den Ausschnitt "A" aus Figur 1 in grösserem Maßstab;
Figur 3 einen Schnitt nach der Linie 3 - 3 in Figur 2 durch den gemäss Figur 1 linken Endbereich der Walze;
Figur 4 einen Schnitt nach der Linie 4 - 4 in Figur 3;
Figur 5 eine der Figur 2 entsprechende Darstellung der zweiten Ausführungsform;
Figur 6 eine den Figuren 2 und 5 entsprechende Darstellung einer dritten Ausführungsform;
Figur 7 einen der Figur 3 entsprechenden Schnitt durch die dritte Ausführungsform entsprechend der Linie 7 - 7 in Figur 6, und
Figur 8 einen Schnitt nach der Linie 8 - 8 in Figur 7.

Die Figuren 1 bis 4 zeigen eine Walze 10 mit einem vorzugsweise aus rostfreiem Stahl bestehenden, kreiszylindrischen Tragrohr 12, auf dessen Enden Stirnringe 14 befestigt sind. Ferner hält das Tragrohr 12 in axialem Abstand voneinander angeordnete, auf das Tragrohr aufgeschrumpfte, kreisringförmige gerade Bänder 18, zwischen die ringförmige gewellte Bänder 18 eingeschweisst sind. Bei der Ausführungsform nach den Figuren 1 bis 4 überragen die gewellten Bänder 18 die geraden Bänder 16, und ihre radial äußeren Kanten fluchten miteinander sowie mit der Aussenumfangsfläche der Stirnringe 14. Hingegen enden die gewellten Bänder 18 in radialem Abstand vom Tragrohr 12. Die Schweissverbindungsstellen, an denen die Bänder 16 und 18 aneinander befestigt sind, wurden mit 20 bezeichnet. Ein Überzugsgewebe 22 liegt unmittelbar auf den radial äusseren Kanten der gewellten Bänder 18 sowie auf den Stirnringen 14 auf und bildet einen in sich geschlossenen Kreiszylinder.

Durch die gegenüber den radial äusseren Kanten 18a der gewellten Bänder zurückgesetzten radial äusseren Kanten 16a der geraden Bänder entstehen unmittelbar innerhalb des Überzugsgewebes 22 zwischen diesem und den Kanten 16a der geraden Bänder sowie zwischen den gewellten Bändern 18 Durchlässe 26, welche einen Durchfluss in Umfangsrichtung zulassen. Diese Durchlässe wirken sich besonders vorteilhaft dann aus, wenn einander benachbarte gewellte Bänder in Umfangsrichtung um eine halbe Wellenlänge gegeneinander versetzt angeordnet werden, wie dies bei den gewellten Bändern 18' der in Figur 5 gezeigten Ausführungsform der Fall ist.

Die freie Durchgangsfläche des Überzugsgewebes 22, die schon durch das Zurücksetzen der geraden Bänder 16 vergrössert wurde, lässt sich durch mittlere Ausnehmungen 18b im Bereich der radial äusseren Kanten 18a der gewellten Bänder 18 bzw. 18' noch weiter vergrössern, wodurch zwischen dem Überzugsgewebe 22 und den dieses abstützenden Bändern weitere Durchlässe erzeugt werden, die einen Durchfluss in Umfangsrichtung der Walze gestatten, wie dies in den Figuren 2 und 5 durch Pfeile A dargestellt wurde. Gleichzeitig wird durch diese Ausnehmungen 18b die Gefahr noch weiter vermindert, daß an den radial äußeren Kanten der das Überzugsgewebe abstützenden Bänder Wasseransammlungen entstehen können, die bei der Papierherstellung den Blattbildungsprozess beeinträchtigen.

Schliesslich sind die geraden Bänder 16 mit Öffnungen 16c versehen, welche insbesondere an das Tragrohr 12 angrenzen und folgendem Zweck dienen: Da das Tragrohr 12 einen an seinem Umfang geschlossenen Walzenkörper bildet, auf den die das Überzugsgewebe 22 tragende Wabenkonstruktion aufgeschrumpft ist, muss für einen Druckausgleich zwischen den zwischen den geraden Bändern 16 liegenden Ringkanälen gesorgt werden - strömt bei der Blattbildung die Fasersuspension die Blattbildungswalze in radialer Richtung von aussen an, muss Luft aus den erwähnten Ringkanälen in Umfangsrichtung der Walze entweichen können; dabei könnten sich ohne die Öffnungen 16c Druckunterschiede zwischen den Ringkanälen ausbilden, welche eine gleichmässige Blattbildung verhindern würden.

Da bei den Ausführungsformen nach den Figuren 1 bis 5 die geraden Bänder 16 das Überzugsgewebe 22 nicht unmittelbar abstützen, kann für diese Bänder eine grössere Blechstärke gewählt werden. Ausserdem lassen sich mit den Ausführungsformen nach den Figuren 1 bis 5 freie Durchgangsflächen des Überzugsgewebes 22 schaffen, die bis 93 % der gesamten Überzugsgewebefläche betragen können.

Die dritte Ausführungsform nach den Figuren 6 bis 8 unterscheidet sich von der Ausführungsform nach den Figuren 1 bis 4 lediglich dadurch, daß die radial äußeren Kanten der geraden Bänder 16" mit den radial äusseren Kanten der gewellten Bänder 18" und der Aussenumfangsfläche der Stirnringe 14 fluchten und daß an die Stelle der Durchlässe 26 Ausnehmungen 18c in den gewellten Bändern 18" im Bereich der Verbindungsstellen 20 vorgesehen worden sind. Die Ausführungsform nach den Figuren 6 bis 8 eignet sich besonders für solche Walzen, bei denen das Überzugsgewebe einer hohen Druckbelastung ausgesetzt ist. Um dennoch die freie Durchgangsfläche des Überzugsgewebes möglichst gross zu machen (sie kann bei dieser Ausführungsform bis zu 90 % der Gesamtfläche des Überzugsgewebes betragen), empfiehlt es sich, die Blechstärke für die geraden Bänder 16" kleiner oder höchstens gleich gross als die Blechstärke der gewellten Bänder 18" zu wählen.

Ebenso wie bei der Walze nach der DE-AS 21 48 361 könnten die in axialer Richtung auf einanderfolgenden geraden und gewellten Bandabschnitte aber auch von jeweils einem oder mehreren geraden bzw. gewellten Band gebildet werden, welches schraubenlinienförmig um das Tragrohr 12 herumverläuft.

## Patentansprüche

1. Walze (10) für Maschinen der Papierindustrie oder dergleichen, mit einem Tragrohr (12), auf dem mehrere, mindestens ungefähr in Umfangsrichtung verlaufende und in radialer Richtung hochkantstehende Bänder (16,18) befestigt sind, wobei in axialer Richtung gerade und gewellte Bandabschnitte (16 bzw. 18) aufeinanderfolgen und die geraden Bandabschnitte (16) an Verbindungsstellen (20) durch die gewellten Bandabschnitte (18) miteinander verbunden sind, sowie mit einem den Walzenumfang bildenden, unmittelbar zumindest auf den gewellten Bandabschnitten (18) aufliegenden Überzugsgewebe (22), zwischen dem und den Bändern (16, 18) an deren Verbindungsstellen (20) einen Durchfluss in Umfangsrichtung zulassenden Durchlässe (26) vorgesehen sind, dadurch gekennzeichnet, dass die gewellten Bandabschnitte (18) ungefähr in der Mitte zwischen den Verbindungsstellen (20) an ihrer radial äußeren Kante (18a) Ausnehmungen (18b) aufweisen, die zwischen dem Überzugsgewebe (22) und den gewellten Bandabschnitten (18) einen Durchfluss in Umfangsrichtung zulassen.

2. Walze nach Anspruch 1, dadurch gekennzeichnet, daß die gewellten Bandabschnitte (18) die geraden Bandabschnitte (16) in radialer Richtung überragen.

3. Walze nach Anspruch 1, dadurch gekennzeicnet, daß die gewellten und die geraden Bandabschnitte (18" bzw. 16") denselben Aussendurchmesser aufweisen und die gewellten und/oder die geraden Bandabschnitte an den Verbindungsstellen (20) an ihrer radial äußeren Kante Ausnehmungen (18c) aufweisen.

4. Walze nach einem oder mehreren der vorstehenden Ansprüche, dadurch gekennzeichnet, daß die geraden Bandabschnitte (16) über die gewellten Bandabschnitte (18) in radialer Richtung nach innen überstehen und auf dem Tragrohr (12) aufsitzen sowie an ihrer radial inneren Kante Ausnehmungen (16c) aufweisen.

5. Walze nach einem oder mehreren der vorstehenden Ansprüche, dadurch gekennzeichnet, daß einander benachbarte gewellte Bandabschnitte (18') in Umfangsrichtung um eine halbe Wellenlänge gegeneinander versetzt sind.

## Claims

1. Roller (10) for machines in the paper-maki industry or the like, comprising a support tube (12), a plurality of bands (16,18) mounted thereon, said bands extending at least approximately in the circumferential direction and standing on end in the radial direction, straight and corrugated band sections (16 and respectively) alternating with one another in th axial direction and the straight band sections ( being connected with one another by the corrugated band sections (18) at points of connection (20), and a cover fabric (22) forming the circumference of the roller and being direc supported at least on the corrugated band sections (18), passages (26) permitting a throuc flow in circumferential direction being providei between said cover fabric and the bands (16, 11 at their points of connection (20),
characterized in that the corrugated band sections (18) comprise recesses (18b) at their radially outer edges (18a) approximately in the centre between the points of connection (20), said recesses allowing a throughflow in the circumferential direction between the cover fabric (22) and the corrugated band sections (1

2. Roller as defined in claim 1, characterized that the corrugated band sections (18) project i radial direction beyond the straight band sectic (16).

3. Roller as defined in claim 1, characterized that the corrugated and the straight band sections (18" and 16", respectively) have the same external diameter and the corrugated and/or the straight band sections comprise recesses (18c) in their radially outer edges at th points of connection (20).

4. Roller as defined in any or several of the preceding claims, characterized in that the straight band sections (16) project inwardly in radial direction beyond the corrugated band sections (18), are seated on the support tube (1 and comprise recesses (16c) in their radially inr edges.

5. Roller as defined in any or several of the preceding claims, characterized in that neighbouring corrugated band sections (18') ar offset relative to one another in the circumferential direction by half the length of a corrugation.

## Revendications

1. Tambour (10) pour machines de l'industrie papier ou machines équivalentes, comprenant 1 tube porteur (12) sur lequel sont fixées plusieur bandes (16,18) disposées sur chant dans la direction radiale et qui s'étendent au moins approximativement dans la direction circonférentielle, des segments de bandes alternativement droits et ondulés (16 ou 18 respectivement, se succédant dans la direction axiale et les segments de bandes droits (16) étant assemblés entre eux par les segments de bandes ondulés (18) à des jonctions, ainsi qu'une toile d'habillage (22) qui prend directement appui au moins sur les segments de bandes ondulés (18), et qui forme la surface périphérique du tambour, tambour dans lequel des passages (26) admettant un écoulement dans la direction circonférentielle sont prévus entre cette toile et les bandes (16, 18) au droit de leurs jonctions (20), caractérisé en ce que les segments de bandes ondulés (18) présentent, à peu près au milieu entre les jonctions (20), au niveau de leurs bords radialement extérieurs (18a), des évidements (18b) qui admettent un écoulement dans la direction circonférentielle entre la toile d'habillage (22) et les segments de bandes ondulés (18).

2. Tambour selon la revendication 1, caractérisé en ce que les segments de bandes ondulés (18) font saillie radialement au-delà des segments de bandes droits (16).

3. Tambour selon la revendication 1, caractérisé en ce que les segments de bandes ondulés et droits (18" et 16") présentent le même diamètre extérieur et les segments de bandes ondulés et/ou les segments de bandes droits présentent des évidements (18c) sur leurs bords radialement extérieurs, aux jonctions (20).

4. Tambour selon une ou plusieurs des revendications précédentes, caractérisé en ce que les segments de bandes droits (16) font saillie radialement vers l'intérieur au-delà des segments de bandes ondulés (18) et s'appuient sur le tube porteur (12), et présentent des évidements (16c) dans leurs bords radialement intérieurs.

5. Tambour selon une ou plusieurs des revendications précédentes, caractérisé en ce que les segments de bandes ondulés (18') qui sont mutuellement adjacents sont décalés les uns par rapport aux autres d'une demi-longueur d'onde dans la direction circonférentielle.
